# EUROPÄISCHE PATENTSCHRIFT

(11) **EP 3 553 891 B1**
(45) Veröffentlichungstag und Bekanntmachung des Hinweises auf die Patenterteilung: **26.04.2023**
(21) Anmeldenummer: 19167534.7
(22) Anmeldetag: 05.04.2019
(51) Int. Cl.: H01R 4/26, B21D 39/03, B29C 65/56, H01R 11/01, H02G 5/00, H01R 4/06

(54) **ANORDNUNG AUS ZUMINDEST ZWEI STROMSCHIENEN SOWIE VERFAHREN ZU DEREN HERSTELLUNG**
ASSEMBLY OF AT LEAST TWO BUSBARS AND METHOD FOR MAKING THE SAME
ENSEMBLE CONSTITUÉ D'AU MOINS DEUX RAILS D'ALIMENTATION ET PROCÉDÉ D'ASSEMBLAGE DUDIT ENSEMBLE

(30) Priorität: 11.04.2018 DE 102018108535
(43) Veröffentlichungstag der Anmeldung: 16.10.2019
(73) Patentinhaber: Weidmüller Interface GmbH & Co. KG, 32758 Detmold (DE)
(72) Erfinder: HENZE, Roman, 32805 Horn-Bad Meinberg (DE); KRUPINSKI, Rudolf, 32756 Detmold (DE); HACKEMACK, Frank, 32760 Detmold (DE); FISCHER, Stefan, 32756 Detmold (DE); RUTZ, Andreas, 33619 Bielefeld (DE); STJEPANOVIC, Karlo, 33609 Bielefeld (DE); FEHLING, Stephan, 32791 Lage (DE)
(74) Vertreter: Specht, Peter

(56) Entgegenhaltungen:
- DE-A1-102009 018 945
- DE-A1-102012 212 907
- DE-T2- 69 906 233

## Beschreibung

Die vorliegende Erfindung betrifft eine Anordnung aus einer ersten Stromschiene und einer zweiten Stromschiene zum elektrischen Verbinden elektrischer Leiter und/oder Baugruppen nach dem Oberbegriff des Anspruchs 1. Die vorliegende Erfindung betrifft weiterhin ein Verfahren zum elektrischen Verbinden von mindestens zwei solchen Stromschienen.

Eine gattungsgemäße Anordnung ist aus der DE 699 06 233 T2 bekannt. Zum technologischen Hintergrund werden ferner die DE 10 2009 018 945 A1 und die DE 10 2012 212 907 A1 genannt.

Stromschienen werden zum Verbinden von elektrischen Leitern und/oder Baugruppen genutzt. An den Verbindungsstellen der Stromschienen untereinander sowie zu den Leitern und/oder Baugruppen muss der elektrische Kontakt dauerhaft zuverlässig sichergestellt sein. In Abhängigkeit vom Anwendungsgebiet, beispielsweise in der Fertigungsindustrie, soll das Verbinden zudem einfach und schnell durchführbar sein, um ein schnelles Umrüsten der Baugruppen und Anlagen zu ermöglichen.

Untereinander werden Stromschienen dafür regelmäßig verschraubt, verschweißt oder vernietet. Dabei muss auf die verwendeten Materialien, insbesondere der Schrauben und/oder Hülsen, geachtet werden, damit die Kontaktierung bei gegebenenfalls unterschiedlichen Materialen trotz verschiedenen Temperatur- und Korrosionsverhaltens langfristig gewährleistet ist. Die Kontaktierung zu elektrischen Leitern wird oftmals mittels einer Quetschverbindung hergestellt. Verschrauben, verschwei-ßen oder vernieten sind relativ teure Verbindungstechniken.

Bekannt ist es auch, die Stromschienen untereinander sowie Leiter und/oder Baugruppen mittels Federn zu verbinden. Die Druckschrift DE 20 2013 103 444 U1 zeigt beispielsweise ein w- förmiges Kontaktelement, dessen drei Kontakttulpen zum elektrischen Verbinden von Stromschienen eines insbesondere außen geführten Bussystems vorgesehen sind. Bei der Druckschrift DE 20 2013 104 785 U1 wird eine etwa s-förmige Klemmfeder zum elektrischen Verbinden von Stromschienen eines insbesondere außen geführten Bussystems mit Reihenbausteinen einer Reihenbausteinanordnung genutzt.

Die Nutzung von Federn ist gegenüber einer Verschraubung schneller montierbar sowie lösbar, kann sich jedoch bei einer insbesondere erheblichen Vibrationsbelastung gegebenenfalls auf Dauer selbsttätig lösen. Dabei ist die Lösbarkeit der Verbindung je nach Anwendungsbereich nicht immer erforderlich.

Aufgabe der vorliegenden Erfindung ist es daher, eine Anordnung und ein Verfahren zu schaffen, mit denen Stromschienen dauerhaft, einfach, schnell und zuverlässig miteinander verbindbar sind.

Dafür wird die Anordnung des Anspruchs 1 geschaffen.

Die Stromschienen dieser Anordnung sind sehr kostengünstig aus einem Flachbandmaterial als Stanz- Biegebauteil herstellbar. Dafür wird bevorzugt ein Blech aus Kupfer oder Aluminium verwendet. Im Vergleich zu einer Schraubverbindung ist das Verprägen mittels eines Prägewerkzeugs sehr schnell und einfach durchführbar. Dabei werden die Stromschienen nicht zerstörungsfrei voneinander lösbar miteinander verbunden. Durch die bevorzugte Wahl von Stromschienen desselben Materials ist die Kontaktierung langfristig gewährleistet.

Es ist weiter jeweils der Kontaktkopf der Kontaktaufnahme der Stromschienen in der Fügerichtung länger als der Kontaktkopf der Kontaktlasche der Stromschienen ausgebildet ist. Dadurch kann die Kontaktlasche in und gegen die Fügerichtung verschoben werden, bevor die Stromschienen miteinander verprägt werden. Dies ermöglicht bei der Montage der Stromschienen miteinander einen Toleranzausgleich in Fügerichtung.

Es sind die Kontaktlaschen der Stromschienen vorzugsweise zu den Kontaktaufnahmen der Stromschienen korrespondierend ausgebildet. Dafür weisen die Kontaktlaschen der Stromschienen jeweils eine Kontur auf, die zu der Kontur der Kontaktaufnahmen korrespondierend ausgebildet ist. Dadurch kann die Kontaktlasche der einen Stromschiene in die korrespondierend ausgebildete Kontaktaufnahme der anderen Stromschiene eingeschoben, eingelegt oder eingerastet werden.

Dafür sind die Stromschienen in einer ersten bevorzugten Ausführungsform baugleich ausgebildet. Es ist aber ebenfalls bevorzugt, dass Stromschienen miteinander kombiniert werden, die einen verschiedenen Querschnitt aufweisen, und/oder deren Anzahl Kontaktlaschen und/oder Kontaktaufnahmen unterschiedlich sind. Besonders bevorzugt weist die erste Stromschiene nur eine oder mehrere Kontaktaufnahmen auf, wobei die zweite Stromschiene nur eine oder mehrere Kontaktlaschen aufweist. weiterhin bevorzugt sind die Stromschienen jeweils flächig, linienförmig oder im Querschnitt L-, S- oder U- förmig ausgebildet. Bei im Querschnitt L-, S oder U- förmiger Ausbildung weisen die Stromschienen zumindest zwei Flächen auf, die zum Anordnen zumindest einer Kontaktlasche und/oder zumindest einer Kontaktaufnahme nutzbar sind. Dabei können die flächig, linienförmig, L-, S- oder U- förmig ausgebildeten Stromschienen beliebig miteinander kombiniert werden.

Vorzugsweise ist eine Breite der Kontaktlasche zumindest punktuell oder bereichsweise nahezu gleich oder nur unwesentlich kleiner als eine Breite der Kontaktaufnahme. Dadurch passt die Kontaktlasche in diesem Bereich nahezu passgenau in die Kontaktaufnahme. Beim Verprägen wird der mechanische Formschluss sowie elektrische Kontakt zumindest in diesem Bereich hergestellt. Dadurch können, insbesondere zwei einander gegenüberliegende, Kontaktpunkte oder Kontaktbereiche gezielt definiert werden. Der Stromweg wird dann von der einen Stromschiene durch definierte Kontaktpunkte oder -Bereiche in die zweite Stromschiene geleitet.

Um die Montage der Stromschienen miteinander zu vereinfachen, ist es bevorzugt, dass die Kontaktlasche und/oder die Kontaktaufnahme der Stromschienen jeweils einen Kontakthals aufweisen, an dem der Kontaktkopf angeordnet ist. Bei einem Einschieben, Einlegen oder Einrasten der Kontaktlasche in eine Fügerichtung in die Kontaktaufnahme rastet die Kontaktlasche aufgrund der sich am Kontakthals verjüngenden Kontur in die Kontaktaufnahme ein. Sie wird dann ohne bereits verprägt zu sein verliersicher gehalten und kann sich nicht selbsttätig gegen die Fügerichtung aus der Kontaktaufnahme lösen.

In einer besonders bevorzugten Ausführungsform umfassen die Stromschienen jeweils zwei Flächen, an denen jeweils zumindest eine Kontaktlasche, vorzugsweise zwei Kontaktlaschen, und/oder in denen zumindest eine Kontaktaufnahme, vorzugsweise zwei Kontaktaufnahmen, angeordnet sind. Dabei ist es weiterhin bevorzugt, dass die zumindest eine Kontaktlasche und/oder die zumindest eine Kontaktaufnahrne der einen der beiden Flächen in Längsrichtung gegenüber der zumindest einen Kontaktlasche und/oder der zumindest einen Kontaktaufnahme der anderen der beiden Flächen versetzt angeordnet ist. Dadurch ist eine Verschachtelung mehrerer Stromschienen möglich.

Dabei ist eine U- förmige Ausbildung der Stromschienen ganz besonders bevorzugt. Zwei U- förmige Stromschienen sind dann übereinander anordbar. Ein von den Stromschienen jeweils umgebener Innenraum wird dabei bevorzugt zum elektrisch kontak.. tierenden Befestigen von elektrischen Leitern genutzt.

Eine mögliche Stromschiene für eine solche Anordnung weist zumindest eine Fläche auf, die in eine Längsrichtung und eine Erstreckungsrichtung aufgespannt ist. Weiterhin weist sie zumindest eine sich von einem Rand der Fläche aus erstreckende Kontaktlasche und/oder zumindest eine in der Fläche angeordnete Kontaktaufnahme auf. Die Kontaktlasche und/oder die Kontaktaufnahme der Stromschiene sind zum Verprägen mit einer Kontaktaufnahme und/oder einer Kontaktlasche einer anderen korrespondierenden Stromschiene vorgesehen.

Die Aufgabe wird weiterhin gelöst mit einem Verfahren nach Anspruch 8.

Auf diese Art und Weise sind die Stromschienen sehr schnell und kostengünstig, nicht zerstörungsfrei lösbar, miteinander verbindbar. Bei Verwendung gleichen Materials für beide Stromschienen ist der elektrische Kontakt zwischen den Stromschienen aufgrund desselben Temperaturverhaltens und desselben Korrosionsverhaltens der Stromschienen dauerhaft sichergestellt.

Das Prägen des Anspruchs 8 kann nach Unteranspruch 9 vorteilhaft und einfach mit einem Prägestempel erfolgen, der senkrecht zur Fläche der Kontaktlasche auf die Kontaktlasche zugestellt wird und sie radial aufweitet, so dass sie sich radial innen an den Innenumfang der Kontaktaufnahme anlegt, die entsprechend niedergehalten werden kann.

Im Folgenden ist die Erfindung anhand von Figuren beschrieben. Die Figuren sind lediglich beispielhaft und schränken den allgemeinen Erfindungsgedanken nicht ein. Es zeigen
- Fig. 1: in (a) eine Anordnung aus einer ersten und einer zweiten Stromschiene einer ersten erfindungsgemäßen Ausführungsform in einem unmontierten Zustand, in (b) die Anordnung aus der ersten und der zweiten Stromschiene aus (a) beim Verbinden, in (c) die Anordnung aus der ersten und der zweiten Stromschiene aus (a) im Verbindungszustand, und in (d) einen vergrößerten Ausschnitt (I) der Figur 1(b);
- Fig. 2: in (a) eine Anordnung aus einer ersten und einer zweiten Stromschiene einer zweiten erfindungsgemäßen Ausführungsform in einem Montagezustand, in (b) einen vergrößerten Ausschnitt (I) der Figur 2(a);
- Fig. 3: in (a) - (c) jeweils eine Anordnung aus einer ersten und einer zweiten, zur ersten korrespondierenden Stromschiene einer dritten - fünften erfindungsgemäßen Ausführungsform im unmontierten Zustand; und
- Fig. 4: in (a) und (b) jeweils Ausschnitte aus einer ersten und einer zweiten, zur ersten korrespondierenden Stromschiene einer sechsten und siebten erfindungsgemäßen Ausführungsform im unmontierten Zustand.

Fig. 1 (a) zeigt eine Anordnung 10 aus einer ersten Stromschiene 1 und einer zweiten Stromschiene 1' einer ersten erfindungsgemäßen Ausführungsform in einem unmontierten Zustand U. Die Stromschienen 1, 1' sind im Querschnitt U- förmig ausgebildet. Sie erstrecken sich in eine Längsrichtung 31 und umgeben einen Innenraum 100, der zum elektrisch kontaktierenden Anordnen von elektrischen Leitern (nicht gezeigt) nutzbar ist.

Beide Stromschienen 1, 1' weisen zwei Flächen 12, 13, 12', 13' auf, hier auch Schenkelflächen genannt, die sich jeweils in die Längsrichtung 31 und eine Fügerichtung 32 erstrecken. Die Schenkelflächen 12, 13, 12', 13' der Stromschienen 1, 1' sind jeweils durch eine Verbindungsfläche 11, 11' miteinander verbunden, die sich in die Längsrichtung 31 und eine Querrichtung 33 erstreckt. Die Stromschienen 1, 1` sind einstückig als Stanzbiegebauteil aus einem Blech gebildet. Dabei sind die Schenkelflächen 12, 12', 13, 13' durch Biegen des Bleches um etwa einen rechten Winkel (nicht gezeigt) gegenüber der Verbindungsfläche 11, 11' gebildet. Daher sind die Schenkelflächen 12, 13, 12', 13' jeweils an einer Biegekante 171, 172, 171', 172', die sich in Längsrichtung 31 erstreckt, mit der Verbindungsfläche 11, 11' verbunden.

In den Schenkelflächen 12, 13 der ersten Stromschiene 1 sind jeweils zwei Ausnehmungen angeordnet, die als Kontaktaufnahmen 14 vorgesehen sind und zur Aufnahme von Kontaktlaschen 15' der zweiten Stromschiene 1' dienen. Dafür ist eine Kontur der Kontaktlaschen 15' der zweiten Stromschiene 1' korrespondierend zu einer Kontur der Kontaktaufnahmen 14 der ersten Stromschiene 1 ausgebildet, so dass die Kontaktlaschen 15' jeweils in die Kontaktaufnahmen 14 passen.

Die Kontaktaufnahmen 14 erstrecken sich jeweils von der Biegekante 171, 172 aus in die Schenkelfläche 12, 13 der ersten Stromschiene 1 hinein. Die Kontaktaufnahmen 14 der gegenüberliegenden Schenkelflächen 12, 13 weisen jeweils den gleichen Abstand A1, A2 zueinander auf. Jedoch sind die Kontaktaufnahmen 14 der einen der beiden Schenkelflächen 12, 13 in Längsrichtung 31 gegenüber den Kontaktaufnahmen 14 der anderen der beiden Flächen 12, 13 um einen Versatz ΔA zueinander versetzt angeordnet.

An einem Rand 161', 162' der Schenkelflächen 12', 13' der zweiten Stromschiene 1' sind in analoger Weise jeweils zwei Kontaktlaschen 15' angeordnet. Auch die Kontaktlaschen 15' weisen an den Schenkelflächen 12', 13' jeweils den gleichen Abstand A1', A2' zueinander auf. Jedoch sind auch die Kontaktlaschen 15' der einen der beiden Schenkelflächen 12', 13' in Längsrichtung 31 gegenüber den Kontaktlaschen 15' der anderen der beiden Flächen 12', 13' um einen Versatz ΔA' zueinander versetzt angeordnet.

Der Versatz ΔA, ΔA' ist hier bei beiden Stromschienen 1, 1' gleich. Dadurch sind die Stromschienen 1, 1' übereinander anordbar. Zudem sind sie so auch miteinander verschachtelbar, so dass sie schräg untereinander angeordnet sind. Beim verschachtelten Anordnen können auch noch weitere Stromschienen (nicht gezeigt) mit diesen beiden Stromschienen 1, 1' verbunden werden. Dabei werden jeweils nur die Kontaktlaschen 15' einer der beiden Schenkelflächen 12', 13' der zweiten Stromschiene 1' mit den Kontaktaufnahmen 14 einer der beiden Schenkelflächen 13, 12 der ersten Stromschiene 1 miteinander verbunden.

Sichtbar ist, dass eine Länge L der beiden Stromschienen 1, 1' sowie eine Breite B der beiden Stromschienen 1, 1' hier gleich sind. Prinzipiell können auch verschieden breite und/oder verschieden lange Stromschienen 1, 1' miteinander verbunden werden, solange der Abstand A1, A2, A1', A2' der Kontaktlaschen 15' und der Kontaktaufnahmen 14 zueinander passend ausgebildet ist, und die Konturen der Kontaktlaschen 15' und der Kontaktaufnahmen 14 zueinander korrespondieren.

Bei dieser Ausführungsform der Stromschienen 1, 1' weisen sowohl die Kontaktlaschen 15' als auch die Kontaktaufnahmen 14 jeweils einen Kontaktkopf 152', 142 und einen Kontakthals 151', 141 auf. Der Kontakthals 151', 141 ist gegenüber dem Kontaktkopf 152', 142 jeweils schmaler ausgebildet. Dabei weist die Kontaktlasche 15' insgesamt eine kleinere Kontur auf als die Kontaktaufnahme 14, so dass sie in die Kontaktaufnahme 14 einlegbar oder einrastbar ist. Nach dem Einlegen oder Einrasten der Kontaktlasche 15' in die Kontaktaufnahme 14 kann die Kontaktlasche 15' aufgrund der Verjüngung der Kontaktaufnahme 14 an ihrem Kontakthals 141 nicht mehr gegen die Fügerichtung 30 aus der Kontaktaufnahme 14 rutschen. Die zweite Stromschiene 1' ist dann bereits auch ohne ein Verprägen verliersicher an der ersten Stromschiene 1 befestigt.

Fig. 1 (b) zeigt die Anordnung 10 der Fig. 1 (a) während der Montage. Die Kontaktlaschen 15' der zweiten Stromschiene 1' sind in die Kontaktaufnahmen 14 der ersten Stromschiene 1 eingerastet. Im vergrößerten Ausschnitt (I) ist eine erste der beiden Kontaktlaschen 15' einer der beiden Schenkelflächen 13' der zweiten Stromschiene 1' in der Kontaktaufnahme 14 der ersten Stromschiene 1 dargestellt. Die Kontaktlasche: 15' ist noch nicht mit der Kontaktaufnahme 14 verprägt, so dass die Stromschienen 1, 1' an dieser Kontaktlasche 15' und Kontaktaufnahme 14 noch nicht mechanisch formschlüssig und auch noch nicht definiert elektrisch kontaktierend miteinander verbunden sind.

Im zweiten Ausschnitt (II) sind die erste der beiden Kontaktlaschen 15' und ihre Kon.. taktaufnahme 14 beim Verprägen mit einem Prägewerkzeug 2 dargestellt. Beim Verprägen wird im Innenraum 100 (hier nicht sichtbar) ein Konterwerkzeug (nicht gezeigt) angeordnet, dass die Kontaktlasche 15' in der Kontaktaufnahme 14 hält. Das Prägewerkzeug 2 wird dann mit Druck, beispielsweise mit einem Hammer (nicht gezeigt), auf die Kontaktlasche 15' gedrückt. Dabei verformt sich die Kontaktlasche 15' und wird gegen die Kontaktaufnahme 14 gedrückt. Dadurch wird sie formschlüssig und vorzugsweise auch kraftschlüssig und dazu gut elektrisch leitend mit der Kontaktaufnahme 14 verbunden.

Der dritte Ausschnitt (III) zeigt die zweite der beiden Kontaktlaschen 15' der Schenkelfläche 13' der zweiten Stromschiene 1' in der Kontaktaufnahme 14 der ersten Stromschiene 1 vergrößert. Diese Kontaktlasche 15' und Kontaktaufnahme14 sind bereits miteinander verprägt. Der dritte Ausschnitt (III) zeigt daher den Verbindungszustand V.

Fig. 1 (c) zeigt die beiden Stromschienen 1, 1' im Verbindungszustand V. Alle Kontaktlaschen 15' der zweiten Stromschiene 1' sind jeweils mit ihren Kontaktaufnahmen 14 der ersten Stromschiene 1 verprägt.

Fig. 1 (d) zeigt den ersten Ausschnitt der Fig. 1 (b) noch einmal vergrößert. Die Kontaktlasche 15' weist einen im Wesentlichen runden Kontaktkopf 152' auf. Demgegenüber weist der Kontaktkopf 142 der Kontaktaufnahme 14 hier etwa mittig in Fügerichtung 30 eine Verlängerung 143 auf, so dass der Kontaktkopf 142 hier etwa elliptisch geformt ist. Dadurch ist die Kontaktlasche 15' zumindest geringfügig in der Kontaktaufnahme 14 in oder gegen die Fügerichtung 30 verschiebbar. Dadurch kann ein zumindest geringes Spiel in oder gegen die Fügerichtung 30 ausgeglichen werden.

Eine Breite b5' des Kontaktkopfes 152' der Kontaktlasche 15' in seiner Mitte M5' ist hingegen nur unwesentlich geringer als eine Breite b4 des Kontaktkopfes 142 der Kontaktaufnahme 14, so dass beim Verprägen in diesem Bereich ein mechanischer Formschluss, und somit ein elektrischer Verbindungspunkt, definiert herstellbar ist.

Fig. 2 zeigt in (a) eine weitere Ausführungsform einer erfindungsgemäßen Anordnung 10 im Verbindungszustand V und in (b) einen vergrößerten Ausschnitt aus (a). Sichtbar ist, dass die Verlängerung 143 des Kontaktkopfes 142 der Kontaktaufnahme 14 der ersten Stromschiene 1 deutlich größer ist, als in der Fig. 1 (d). Dadurch kann die Kontaktlasche 15' der zweiten Stromschiene 1' in oder gegen die Fügerichtung 30 deutlich weiter verschoben werden. Die Position der zweiten Stromschiene 1' relativ zur ersten Stromschiene 1 ist daher in oder gegen die Fügerichtung 30 deutlich stärker anpassbar.

Die in den Fig. 3 (a) - (c) dargestellten Ausführungsformen der Anordnungen 10 nutzen flächig ausgebildete Stromschienen 1, 1'. Die Stromschienen 1, 1' weisen daher jeweils nur eine Fläche 12, 12' auf, an der oder in die Kontaktlaschen 15,15' und/oder Kontaktaufnahmen 14, 14' angeordnet sind.

Bei der Ausführungsform der Fig. 3 (a) sind die beiden Stromschienen 1, 1' der Anordnung 10 baugleich ausgebildet. An beiden Rändern 161, 162, 161', 162' der Fläche 12, 12' sind insgesamt jeweils zwei Kontaktlaschen 15, 15' und zwei Kontaktaufnahmen 14, 14' angeordnet, wobei sich diese jeweils abwechseln. Dadurch folgt jeweils auf eine Kontaktlasche 15, 15' eine Kontaktaufnahme 14, 14'. Dabei sind die Kontaktlaschen 15, 15' am einen Rand 161, 161' gegenüber denen am anderen Rand 162, 162' versetzt. Weiterhin sind die Kontaktaufnahmen 14, 14' am einen Rand 161, 161' gegenüber denen am anderen Rand 162, 162' versetzt. Dabei ist der Versatz (nicht bezeichnet) so gewählt, dass einer Kontaktlasche 15, 15' am einen Rand 161, 161' jeweils eine Kontaktaufnahme 14, 14' am anderen Rand 162, 162' gegenüber liegt.

Beim Fügen der beiden Stromschienen 1, 1' aneinander werden hier jeweils zwei Kontaktlaschen 15, 15' eines Randes 162, 161' der Stromschienen 1, 1' in zwei Kontaktaufnahme 14', 14 eines Randes 161', 162 der anderen Stromschiene 1, 1' eingelegt und dann miteinander verprägt. Dadurch kann mit diesen Stromschienen 1, 1' beispielsweise eine Potentialfläche gebildet werden, die als Abschirmung dienen kann.

Gegenüber der Anordnung 10 der Fig. 3 (a) weisen die beiden flächig ausgebildeten Stromschienen 1, 1' der Fig. 3 (b) jeweils nur entweder Kontaktlaschen 15 oder Kontaktaufnahmen 14' auf. Hier werden daher immer zwei Stromschienen 1, 1' verschiedenen Typs benötigt, um eine Anordnung 10 zu bilden.

Dabei sind an den gegenüberliegenden Rändern 161, 162 der ersten Stromschiene 1 jeweils zwei Kontaktlaschen 15 angeordnet, während an den gegenüberliegenden Rändern 161', 162' der zweiten Stromschiene 1' jeweils zwei Kontaktaufnahmen 14' angeordnet sind. Um ein Verschachteln mehrerer Stromschienen (nicht gezeigt) zu ermöglichen, sind die an den gegenüber liegenden Rändern 161, 162, 161', 162' derselben Stromschiene 1, 1' angeordneten Kontaktlaschen 15 beziehungsweise Kontaktaufnahmen 14' zueinander versetzt.

Auch mit dieser Ausführungsform der Stromschienen 1, 1' kann eine abschirmende Potentialfläche gebildet werden. Die Anordnung ist jedoch auch zum elektrisch leitenden Verbinden mit elektrischen Leitern nutzbar.

Gegenüber den flächig ausgebildeten Stromschienen 1, 1' der Fig. 3 (a) und (b) weisen die Stromschienen 1, 1' der Anordnung 10 der Fig. 3 (c) jeweils nur eine Kontaktlasche 15, 15' am einen Rand 161, 161', sowie eine Kontaktaufnahme 14, 14' am anderen Rand 162, 162' auf. Diese Stromschienen 1, 1' sind daher baugleich ausgebildet. Dabei ist hier der Kontaktkopf 152, 152', 142, 142' der Kontaktlasche 15, 15' und der Kontaktaufnahme 14, 14' nicht rund beziehungsweise elliptisch ausgebildet, sondern rechteckig.

Auch hier ist jeweils die Kontaktlasche 15, 15' der einen Stromschiene 1, 1' nach dem Einlegen in die Kontaktaufnahme 14, 14' der anderen Stromschiene 1, 1' durch Verprägen, insbesondere der Kontaktköpfe 152, 152', 142, 142', mechanisch formschlüssig und vorzugsweise auch kraftschlüssig und elektrisch kontaktierend miteinander verbindbar.

Fig. 4 (a) zeigt eine weitere Ausführungsform einer erfindungsgemäßen Anordnung in einem Montagezustand. Hier sind Kontaktlasche und Kontaktaufnahme etwa L- förmig ausgebildet. Dabei ist der Kontakthals der Kontaktaufnahme um einen Abstand Δ31 breiter als der Kontakthals der Kontaktlasche. Zudem ist der Kontaktkopf der Kontaktaufnahme um etwa denselben Abstand Δ31 länger als der Kontaktkopf der Kontaktlasche. Dadurch ist die zweite Stromschiene gegenüber der ersten Stromschiene um den Abstand, hier in oder gegen die Längsrichtung, verschiebbar. Dadurch ist ein Spiel in oder gegen die Längsrichtung ausgleichbar.

Schließlich zeigt die Fig. 4 (b) eine Anordnung mit einer ersten und einer zweiten Stromschiene 1, 1' im Montagezustand M, bei denen die Kontaktlasche 15' und die Kontaktaufnahme 14 keinen Kontaktkopf 152', 142 aufweisen. Sondern die Kontaktlasche 15' und die Kontaktaufnahme 14 verjüngen sich zum Rand 161, 162' ihrer Stromschiene 1, 1` hin. Nach dem Einlegen der Kontaktlasche 15' in die Kontaktaufnahme 14 ist auch bei dieser Ausführungsform die Kontaktlasche 15' auch ohne ein Verprägen bereits verliersicher in der Kontaktaufnahme 14 gehalten.

### Bezugszeichenliste

- 10: Anordnung aus einer ersten und einer zweiten Stromschiene
- 100: Innenraum
- 1, 1': Stromschiene, erste / zweite Stromschiene
- 11, 11': Verbindungsfläche
- 12, 13, 12', 13': Fläche, Schenkelfläche
- 14, 14': Kontaktaufnahme
- 141, 141': Aufnahmehals
- 142, 142': Aufnahmekopf
- 143, 143`: Verlängerung
- 15, 15': Kontaktlasche
- 151, 151': Laschenhals
- 152, 152': Laschenkopf
- 161,162: Rand
- 171,172: Knick
- 172, 172': Breitseite
- 2: Prägewerkzeug
- 30: Fügerichtung der Kontaktlasche in die Kontaktaufnahme
- 31: Längsrichtung
- 32: Erstreckungsrichtung
- 33: Querrichtung
- A1, A1', A2,: Abstand zwischen zwei benachbarten Kontaktausnehmungen oder
- A2': Kontaktlaschen
- ΔA, ΔA': Abstand zwischen zwei gegenüberliegenden Kontaktausnehmungen oder Kontaktlaschen
- b5: Breite der Kontaktlasche
- b4: Breite der Kontaktaufnahme
- M5: Mitte des Kontaktkopfes der Kontaktlasche
- M4: Mitte des Kontaktkopfes der Kontaktaufnahme
- L: Länge der Stromschiene
- B: Breite der Stromschiene
- Δ31, Δ32: Schiebedifferenz in Längs- oder Fügerichtung
- U: Unmontierter Zustand
- M: Montagezustand
- V: Verbindungszustand

## Patentansprüche

1. Anordnung aus einer ersten Stromschiene (1) und einer zweiten Stromschiene (11') zum elektrischen Verbinden elektrischer Leiter und/oder Baugruppen, wobei die Stromschienen (1, 1') jeweils zumindest eine Fläche (12, 12', 13, 13') aufweisen, die in eine Längsrichtung (31) und eine Erstreckungsrichtung (32) aufgespannt sind, wobei die Stromschienen (1, 1') jeweils
• zumindest eine sich von einem Rand (161, 161', 162, 162`) der Fläche (12, 12', 13, 13') aus erstreckende Kontaktlasche (15, 15') und/oder
• zumindest eine in der Fläche (12, 12', 13, 13') angeordnete Kontaktaufnahme (14, 14')
aufweisen, wobei zumindest eine Kontaktlasche (15, 15') der einen Stromschiene (1, 1') in zumindest einer Kontaktaufnahme (14, 14') der anderen Stromschiene (1, 1') angeordnet ist, und wobei die in die Kontaktaufnahme (14, 14') aufgenommene Kontaktlasche (15, 15') mit dieser durch eine Verprägung formschlüssig und vorzugsweise auch kraftschlüssig mechanisch und elektrisch kontaktierend verbunden ist,
**dadurch gekennzeichnet, dass**
jeweils ein Kontaktkopf (142, 142') der Kontaktaufnahme (14, 14') der Stromschienen (1, 1') in einer Fügerichtung (30) länger als ein Kontaktkopf (152, 152') der Kontaktlasche (15, 15') der Stromschienen (1, 1') ausgebildet ist.

2. Anordnung nach einem der vorherigen Ansprüche, **dadurch gekennzeichnet, dass** die Kontaktlasche (15, 15') und die Kontaktaufnahme (14, 14') der Stromschienen (1, 1') jeweils einen Kontakthals (141, 141', 151, 151') aufweisen, an dem der Kontaktkopf (142, 142', 152, 152`) angeordnet ist.

3. Anordnung nach einem der vorherigen Ansprüche, **dadurch gekennzeichnet, dass** jeweils eine Breite (b5) der Kontaktlasche (15, 15') der Stromschienen (1, 1') zumindest punktuell oder bereichsweise nahezu gleich oder nur unwesentlich kleiner als eine Breite (b4) der Kontaktaufnahme (14, 14') der Stromschienen (1, 1') ist.

4. Anordnung nach einem der vorherigen Ansprüche, **dadurch gekennzeichnet, dass** die Stromschienen (1, 1 `) jeweils flächig, linienförmig, L-, S-, oder U- förmig ausgebildet sind.

5. Anordnung nach einem der vorherigen Ansprüche, **dadurch gekennzeichnet, dass** die Stromschienen (1, 1') baugleich ausgebildet sind.

6. Anordnung nach einem der vorherigen Ansprüche, **dadurch gekennzeichnet, dass** die Stromschienen (1, 1') jeweils zwei Flächen (12, 12', 13, 13'), die zwei Schenkelflächen sind, umfassen, an denen jeweils zumindest eine Kontaktlasche (15, 15'), insbesondere zwei Kontaktlaschen (15, 15'), und/oder in denen zumindest eine Kontaktaufnahme (14, 14'), insbesondere zwei Kontaktaufnahmen (14, 14'), angeordnet sind, wobei die zumindest eine Kontaktlasche (15, 15') und/oder die zumindest eine Kontaktaufnahme (14, 14') der einen der beiden Flächen (12, 12', 13, 13') in Längsrichtung (31) gegenüber der zumindest einen Kontaktlasche (15, 15') und/oder zumindest einen Kontaktaufnahme (14, 14') der anderen der beiden Flächen (12, 12', 13, 13') versetzt angeordnet ist.

7. Anordnung nach einem der vorherigen Ansprüche, **dadurch gekennzeichnet, dass** die Stromschienen (1, 1 `) nicht zerstörungsfrei voneinander lösbar sind.

8. Verfahren zum elektrischen Verbinden von mindestens zwei Stromschienen (1, 1') zum Bilden einer Anordnung nach einem der vorstehenden Ansprüche, mit folgenden Schritten:
a) es werden eine erste Stromschiene (1) und eine zweite Stromschiene (1') bereitgestellt, wobei die Stromschienen (1, 1 `) jeweils zumindest eine Fläche (12, 12', 13, 13') aufweisen, die in eine Längsrichtung (31) und eine Erstreckungsrichtung (32) aufgespannt sind, und wobei die Stromschienen (1, 1') jeweils zumindest eine sich von einem Rand (161, 161', 162, 162') der Fläche (12, 12', 13, 13') aus erstreckende Kontaktlasche (15, 15') und/oder zumindest eine in der Fläche (12, 12', 13, 13') angeordnete Kontaktaufnahme (14, 14') aufweisen, wobei zumindest eine Kontaktlasche (15, 15') der einen Stromschiene (1, 1') in zumindest einer Kontaktaufnahme (14, 14') der anderen Stromschiene (1, 1') anordbar ist, und wobei die in die Kontaktaufnahme (14, 14') aufgenommene Kontaktlasche (15, 15') mit dieser durch eine Verprägung formschlüssig und vorzugsweise auch kraftschlüssig mechanisch und elektrisch kontaktierend verbindbar ist, wobei jeweils ein Kontaktkopf (142, 142') der Kontaktaufnahme (14, 14') der Stromschienen (1, 1') in einer Fügerichtung (30) länger als ein Kontaktkopf (152, 152') der Kontaktlasche (15, 15') der Stromschienen (1, 1') ausgebildet ist,
b) die Stromschienen (1, 1') werden in Fügerichtung (30) zueinander geschoben, bis die zumindest eine Kontaktlasche (15, 15') der einen Stromschiene (1, 1') in die zumindest eine Kontaktaufnahme (14, 14') der anderen Stromschiene (1, 1') einrastet, und
c) die Kontaktlasche (15, 15') wird dann mit einem Prägewerkzeug (2) mit der Kontaktaufnahme (14, 14') verprägt, so dass die Stromschienen (1, 1') formschlüssig und vorzugsweise auch kraftschlüssig mechanisch miteinander verbunden sind und die Kontaktlasche (15, 15') der einen Stromschiene (11, 1') die andere Stromschiene (1, 1') elektrisch leitend kontaktiert.

9. Verfahren nach Anspruch 8, **dadurch gekennzeichnet, dass** im Schritt c) das Verprägen mit einem Prägestempel als Prägewerkzeug erfolgt, der senkrecht zur Fläche der Kontaktlasche auf die Kontaktlasche zugestellt wird und sie prägend radial aufweitet, so dass sie sich an den Innenumfang der Kontaktaufnahme anlegt.

## Claims

1. Assembly of a first busbar (1) and a second busbar (11') for electrically connecting electrical conductors and/or subassemblies, wherein the busbars (1, 1') each have at least one surface (12, 12', 13, 13') which is stretched in a longitudinal direction (31) and a direction of extension (32), wherein the busbars (1, 1') each comprise
- at least one contact tab (15, 15') extending from an edge (161, 161', 162, 162') of the surface (12, 12', 13, 13') and/or
- at least one contact receptacle (14, 14') arranged in the surface (12, 12', 13, 13'),
wherein at least one contact tab (15, 15') of the one busbar (1, 1') is arranged in at least one contact receptacle (14, 14') of the other busbar (1, 1'), and wherein the contact tab (15, 15') accommodated in the contact receptacle (14, 14') is connected thereto by means of an embossing in a form-fitting manner and preferably also in a force-fitting manner in a mechanically and electrically contacting manner,
**characterized in that**
in each case a contact head (142, 142') of the contact receptacle (14, 14') of the busbars (1, 1') is formed longer in a joining direction (30) than a contact head (152, 152') of the contact tab (15, 15') of the busbars (1, 1').

2. Assembly according to one of the preceding claims, **characterized in that** the contact tab (15, 15') and the contact receptacle (14, 14') of the busbars (1, 1') each have a contact neck (141, 141', 151, 151') on which the contact head (142, 142', 152, 152') is arranged.

3. Assembly according to one of the preceding claims, **characterized in that** in each case a width (b5) of the contact tab (15, 15') of the busbars (1, 1') is, at least selectively or regionally, virtually equal to or only insignificantly smaller than a width (b4) of the contact receptacle (14, 14') of the busbars (1, 1').

4. Assembly according to one of the preceding claims, **characterized in that** the busbars (1, 1') are in each case of flat, linear, L-shaped, S-shaped or U-shaped design.

5. Assembly according to one of the preceding claims, **characterized in that** the busbars (1, 1') are of identical design.

6. Assembly according to one of the preceding claims, **characterized in that** the busbars (1, 1') each comprise two surfaces (12, 12', 13, 13'), which are two leg surfaces, on which in each case at least one contact tab (15, 15'), in particular two contact tabs (15, 15'), and/or in which at least one contact receptacle (14, 14'), in particular two contact receptacles (14, 14'), are arranged, wherein the at least one contact tab (15, 15') and/or the at least one contact receptacle (14, 14') of the one of the two surfaces (12, 12', 13, 13') is arranged offset in the longitudinal direction (31) with respect to the at least one contact tab (15, 15') and/or at least one contact receptacle (14, 14') of the other of the two surfaces (12, 12', 13, 13').

7. Assembly according to one of the preceding claims, **characterized in that** the busbars (1, 1') cannot be detached from one another in a non-destructive manner.

8. Method for electrically connecting at least two busbars (1, 1') to form an assembly according to one of the preceding claims, comprising the following steps:
a) a first busbar (1) and a second busbar (1') are provided, wherein the busbars (1, 1') each have at least one surface (12, 12', 13, 13') which is stretched in a longitudinal direction (31) and an extension direction (32), and wherein the busbars (1, 1') each have at least one contact tab (15, 15') extending from an edge (161, 161', 162, 162') of the surface (12, 12', 13, 13') and/or at least one contact receptacle (14, 14') arranged in the surface (12, 12', 13, 13'), wherein at least one contact tab (15, 15') of the one busbar (1, 1') can be arranged in at least one contact receptacle (14, 14') of the other busbar (1, 1'), and wherein the contact tab (15, 15') accommodated in the contact receptacle (14, 14') can be connected thereto by means of an embossing in a form-fitting manner and preferably also in a force-fitting manner in a mechanically and electrically contacting manner, wherein in each case a contact head (142, 142') of the contact receptacle (14, 14') of the busbars (1, 1') is formed longer in a joining direction (30) than a contact head (152, 152') of the contact tab (15, 15') of the busbars (1, 1'),
b) the busbars (1, 1') are pushed towards one another in the joining direction (30) until the at least one contact tab (15, 15') of the one busbar (1, 1') engages in the at least one contact receptacle (14, 14') of the other busbar (1, 1'), and
c) the contact tab (15, 15') is then embossed with the contact receptacle (14, 14') by means of an embossing tool (2), so that the busbars (1, 1') are mechanically connected to one another in a form-fitting manner and preferably also in a force-fitting manner, and the contact tab (15, 15') of the one busbar (1, 1') makes electrically conductive contact with the other busbar (1, 1').

9. Method according to claim 8, **characterized in that** in step c) the embossing is carried out with an embossing die as embossing tool, which is fed onto the contact tab perpendicularly to the surface of the contact tab and radially expands it in an embossing manner so that it bears against the inner circumference of the contact receptacle.

## Revendications

1. Ensemble constitué d'un premier rail d'alimentation (1) et d'un deuxième rail d'alimentation (1') pour la connexion électrique de conducteurs et/ou de modules électriques, les rails d'alimentation (1, 1') présentant chacun au moins une surface (12, 12', 13, 13') qui est tendue dans une direction longitudinale (31) et une direction d'extension (32), les rails d'alimentation (1, 1') présentant chacun
• au moins une patte de contact (15, 15') s'étendant à partir d'un bord (161, 161', 162, 162') de la surface (12, 12', 13, 13') et/ou
• au moins un logement de contact (14, 14') disposé dans la surface (12, 12', 13, 13'),
au moins une patte de contact (15, 15') de l'un des rails d'alimentation (1, 1') étant disposée dans au moins un logement de contact (14, 14') de l'autre rail d'alimentation (1, 1'), et la patte de contact (15, 15') logée dans le logement de contact (14, 14') étant reliée à celui-ci par un estampage en établissant un contact mécanique et électrique par complémentarité de forme et de préférence également par adhérence
**caractérisé en ce que**
respectivement une tête de contact (142, 142') du logement de contact (14, 14') des rails d'alimentation (1, 1') est plus longue dans une direction d'assemblage (30) qu'une tête de contact (152, 152') de la patte de contact (15, 15') des rails d'alimentation (1, 1').

2. Ensemble selon l'une des revendications précédentes, **caractérisé en ce que** la patte de contact (15, 15') et le logement de contact (14, 14') des rails d'alimentation (1, 1') présentent chacun un col de contact (141, 141', 151, 151') sur lequel est disposée une tête de contact (142, 142', 152, 152').

3. Ensemble selon l'une des revendications précédentes, **caractérisé en ce que** respectivement une largeur (b5) de la patte de contact (15, 15') des rails d'alimentation (1, 1') est, au moins ponctuellement ou par zones, presque égale ou seulement légèrement inférieure à une largeur (b4) du logement de contact (14, 14') des rails d'alimentation (1, 1').

4. Ensemble selon l'une des revendications précédentes, **caractérisé en ce que** les rails d'alimentation (1, 1') sont respectivement plats, linéaires, en forme de L, de S ou de U.

5. Ensemble selon l'une des revendications précédentes, **caractérisé en ce que** les rails d'alimentation (1, 1') sont de construction identique.

6. Ensemble selon l'une quelconque des revendications précédentes, **caractérisé en ce que** les rails d'alimentation (1, 1') comprennent chacun deux surfaces (12, 12', 13, 13'), qui sont deux surfaces de branche, sur chacune desquelles sont disposées au moins une patte de contact (15, 15'), notamment deux pattes de contact (15, 15'), et/ou dans lesquelles sont disposés au moins un logement de contact (14, 14'), notamment deux logements de contact (14, 14'), l'au moins une patte de contact (15, 15') et/ou l'au moins un logement de contact (14, 14') de l'une des deux surfaces (12, 12', 13, 13') étant disposés de manière décalée dans la direction longitudinale (31) par rapport à l'au moins une patte de contact (15, 15') et/ou l'au moins un logement de contact (14, 14') de l'autre des deux surfaces (12, 12', 13, 13').

7. Ensemble selon l'une des revendications précédentes, **caractérisé en ce que** les rails d'alimentation (1, 1') ne peuvent pas être détachés l'un de l'autre de manière non destructive.

8. Procédé de raccordement électrique d'au moins deux rails d'alimentation (1, 1') pour former un ensemble selon l'une des revendications précédentes, comprenant les étapes suivantes :
a) mise à disposition d'un premier rail d'alimentation (1) et d'un deuxième rail d'alimentation (1'), les rails d'alimentation (1, 1') présentant chacun au moins une surface (12, 12', 13, 13') qui est tendue dans une direction longitudinale (31) et une direction d'extension (32), et les rails d'alimentation (1, 1') présentent chacun au moins une patte de contact (15, 15') s'étendant à partir d'un bord (161, 161', 162, 162') de la surface (12, 12', 13, 13') et/ou au moins un logement de contact (14, 14') disposé dans la surface (12, 12', 13, 13'), au moins une patte de contact (15, 15') de l'un des rails d'alimentation (1, 1') peut être disposée dans au moins un logement de contact (14, 14') de l'autre rail d'alimentation (1, 1'), et dans lequel la patte de contact (15, 15') logée dans le logement de contact (14, 14') peut être reliée à celui-ci par un estampage, par complémentarité de forme et de préférence également par adhérence, de manière à établir un contact mécanique et électrique, une tête de contact (142, 142') du logement de contact (14, 14') des rails d'alimentation (1, 1') étant respectivement plus longue dans une direction d'assemblage (30) qu'une tête de contact (152, 152') de la patte de contact (15, 15') des rails d'alimentation (1, 1'),
b) déplacement des rails d'alimentation (1, 1') l'un vers l'autre dans la direction d'assemblage (30) jusqu'à ce que l'au moins une patte de contact (15, 15') de l'un des rails d'alimentation (1, 1 ') s'enclenche dans l'au moins un logement de contact (14, 14') de l'autre rail d'alimentation (1, 1'), et
c) estampage enfin de la patte de contact (15, 15') avec un outil d'estampage (2) avec le logement de contact (14, 14'), de sorte que les rails d'alimentation (1, 1') sont reliés mécaniquement l'un à l'autre par complémentarité de forme et de préférence également par adhérence, et la patte de contact (15, 15') d'un rail d'alimentation (1, 1') établit un contact électriquement conducteur avec l'autre rail d'alimentation (1, 1').

9. Procédé selon la revendication 8, **caractérisé en ce qu'**à l'étape c), l'estampage est effectué avec une matrice comme outil d'estampage, qui est approchée de la patte de contact perpendiculairement à la surface de la patte de contact et l'élargit radialement en l'estampant, de sorte qu'elle s'applique contre la périphérie intérieure du logement de contact.
